# EUROPÄISCHE PATENTSCHRIFT

(11) **EP 0 901 972 B1**
(45) Veröffentlichungstag und Bekanntmachung des Hinweises auf die Patenterteilung: **03.11.1999**
(21) Anmeldenummer: 98114396.9
(22) Anmeldetag: 31.07.1998
(51) Int. Cl.: B65D 90/02, B65D 90/50, B65D 90/22

(54) **Lagertank**
Storage tank
Réservoir de stockage

(30) Priorität: 13.09.1997 DE 19740374
(43) Veröffentlichungstag der Anmeldung: 17.03.1999
(73) Patentinhaber: Rambacher, Gerhard Christian, Dipl.-Ing., D-74336 Brackenheim (DE)
(72) Erfinder: Rambacher, Gerhard Christian, Dipl.-Ing., D-74336 Brackenheim (DE)
(74) Vertreter: Pfiz, Thomas

(56) Entgegenhaltungen:
- EP-A- 0 520 978
- WO-A-92/05081
- DE-A- 4 000 442
- DE-U- 29 602 097
- US-A- 5 282 546

## Beschreibung

Die Erfindung betrifft einen Lagertank für brennbare Flüssigkeiten, insbesondere Heizöl, Altöl, Schmieröl oder Dieselkraftstoff, gemüß dem Oberbegriff des Anspruchs 1.

Lagertanks dieser Art werden vor allem zur Bevorratung von Heizöl in Gebäuden verwendet. Um auf eine Abmauerung des Lagerraums bzw. eine gesonderte Auffangwanne verzichten zu können, kommen doppelwandige Tanks zum Einsatz, bei denen die Außenschale zur Lecksicherung des Innenbehälters dient. Als zusätzlicher Schutz gegen Feuereinwirkung ist es bekannt, die Außenschale als geschlossenen Auffangbehälter aus Metall auszuführen, durch welchen die Tankanschlüsse hindurchgeführt sind. Zum Schutz gegen Korrosion müssen solche Tanks auf ein Fußgestell aufgesetzt werden. Als nachteilig wird hier die aufwendige Bauweise angesehen, die erforderlich ist, um die Doppelfunktion des Auffangbehälters als Auslauf- und Feuerschutz sicherzustellen.

Ausgehend hiervon liegt der Erfindung die Aufgabe zugrunde, einen Lagertank zu entwickeln, der sich auf einfache Weise herstellen läßt und eine hohe Feuerwiderstandsfähigkeit und Lecksicherheit gewährleistet.

Zur Lösung dieser Aufgabe wird die im Patentanspruch 1 angegebene Merkmalskombination vorgeschlagen. Die abhängigen Ansprüche enthalten vorteilhafte Ausgestaltungen und Weiterbildungen der Erfindung.

Eine besonders vorteilhafte Bauweise sieht vor, daß der Innenbehäler seiner Grundform nach zylindrisch ausgebildet und koaxiai mit dem Außenbehälter angeordnet ist, wobei der Brandschutzmantei den Innenbehälter mantelseitig umschließt. Eine weitere Verbesserung auch im Hinblick auf platzsparende Raumausnutzung kann dadurch erzielt werden, daß der Auffangbehälter topfförmig ausgebildet ist und daß der Innenbehälter sowie der Brandschutzmantel stehend in dem Auffangbehälter angeordnet sind. Günstig ist es auch, wenn der Brandschutzmantel aus Stahlblech ausgebildet ist.

Gemäß einer weiteren bevorzugten Ausgestaltung der Erfindung besteht der Brandschutzmantel aus mehreren sich in Umfangsrichtung zu einer um den Innenbehälter umlaufenden Ummantelung ergänzenden Mantelsegmenten, die unter Umfangserweiterung der Ummantelung gegeneinander verschiebbar sind. Durch diese Maßnahmen wird erreicht, daß selbst bei thermischer Verformung des Innenbehälters die Gefahr einer durch anpressenden wärmeleitenden Kontakt zu dem Brandschutzmantel bedingten lokalen Überhitzung verringert wird. Um den Brandschutzmantel stets in sich geschlossen zu halten, ist es von Vorteil, wenn sich benachbarte Mantelsegmente des Brandschutzmantels an ihren in axialer Richtung des Innenbehälters verlaufenden Längsrandstreifen flach gegeneinander anliegend überlappen. Ein für quadratische bzw. rechteckige Behälterquerschnitte geeigneter Brandschutzmantel läßt sich dadurch realisieren, daß vier im Querschnitt rechtwinklige Mantelsegmente vorgesehen sind, die sich an den freien Längsrändern ihrer Schenkel unter Bildung einer im Umriß quadratischen oder rechteckigen Ummantelung paarweise überlappen.

Vorteilhafterweise wird das Aufweiten des Brandschutzmantels dadurch ermöglicht, daß die Mantelsegmente durch Führungselemente in der Überlappungsebene der Längsrandstreifen senkrecht zu deren Längsrichtung gegeneinander verschiebbar geführt sind. In einer besonders einfachen Bauweise sind die Führungselemente durch im Querschnitt U-förmige Haltebleche gebildet, welche an den oberen und unteren Stirnkanten der Mantelsegmente die sich überlappenden Längsrandstreifen stirnseitig umgreifen.

Herstellungstechnisch ist es günstig, wenn der Innenbehälter und der Auffangbehälter als Blasformteile vorzugsweise aus Polyethylen ausgebildet sind.

Für eine platzsparende Raumausnutzung insbesondere bei Blockaufstellung mehrerer Tanks ist es vorteilhaft, wenn der Innenbehälter, der Brandschutzmantel und der Auffangbehälter eine im Querschnitt quadratische oder rechteckige Zylinderform aufweisen. Zur Erhöhung der Eigenstabilität können der Innenbehälter und der Auffangbehälter jeweils mehrere in axialer Richtung im Abstand voneinander angeordnete, umlaufende nutförmige Einzüge aufweisen.

Vorteilhafterweise ist der Auffangbehälter unter stoffdichter Begrenzung des Zwischenraums mit dem Innenbehälter verbunden, und es ist ein Leckwarngerät vorgesehen, das einen in den Zwischenraum eingreifenden Lecksensor aufweist. Um das Auftreten eines Lecks sowohl an dem Innenbehälter als auch dem Auffangbehälter detektieren zu können, kann das Leckwarngerät Mittel zur Erzeugung eines Unterdrucks in dem Zwischenraum aufweisen, wobei der Lecksensor zur Erfassung eines leckbedingten Druckausgleichs als Druckfühler ausgebildet ist.

Im folgenden wird die Erfindung anhand eines in der Zeichnung in schematischer Weise dargestellten Ausführungsbeispiels näher erläutert. Es zeigen
- Fig. 1: einen Lagertank für brennbare Flüssigkeiten in einem Vertikalschnitt;
- Fig. 2: einen Horizontalschnitt des Lagertanks entlang der Schnittlinie 2-2 der Fig. 1;
- Fig. 3 und 4: ein Mantelsegment eines Brandschutzmantels des Lagertanks in einer Seitenansicht und in der Draufsicht;
- Fig. 5 und 6: ein Halteblech an der Oberkante zweier sich überlappender Mantelsegmente des Brandschutzmantels in einer Seitenansicht und einem Vertikalschnitt.

Der in der Zeichnung dargestellte Lagertank dient zur Bevorratung von Heizöl und besteht im wesentlichen aus einem Innenbehälter 10 zur Aufnahme des Heizöls, einem den Innenbehälter 10 unter Freihaltung eines Spalt- bzw. Zwischenraums 12 aufnehmenden Auffangbehälter 14 zur Lecksicherung und einem in dem Zwischenraum angeordneten feuerbeständigen Brandschutzmantel 16 zur Abschirmung des Innenbehälters 10 im Brandfall.

Der Innenbehälter 10 und der Auffangbehälter 14 bestehen als dünnwandige Blasformteile aus Kunststoff, zweckmäßig aus Polyethylen. Beide Behälter 10,14 sind mit quadratischem, in den Ecken abgerundetem Querschnitt im wesentlichen zylindrisch ausgebildet und stehend koaxial miteinander angeordnet. Zur Erhöhung der Formsteifigkeit bzw. der statischen Belastbarkeit sind die Behälter 10,14 in ihrem Fußbereich 18 bzw. 20 zu ihrem Boden hin verjüngt und an ihren Seitenwänden 22,24 über deren Höhe verteilt mit nutartigen Umfangseinzügen 26,28 versehen. Der topfförmige, im Vertikalschnitt U-förmig ausgebildete Außenbehälter 14 ist an seiner Oberkante 30 unter gasdichter Begrenzung des Zwischenraums 12 mit dem Innenbehälter 10 verbunden. Aufgrund seines quadratischen Umrisses läßt sich der Lagertank modulartig mit weiteren Tanks als Batterietank kombinieren, wobei die einzelnen Lagertanks mittels einer nicht gezeigten Verrohrung über Anschlußstutzen 32 an der oberen, von dem Auffangbehälter 14 nicht umschlossenen Stirnwandung 34 der Innenbehälter 10 miteinander verbindbar sind. Ein verschließbarer Füllstutzen 36 an der Stirnwandung 34 ermöglicht das Befüllen des Innenbehälters 10.

Der in dem Zwischenraum 12 angeordnete Brandschutzmantel 16 umschließt den Innenbehälter 10 konzentrisch und liegt dabei eng an dessen Seitenwandung 22 an. Um den Raumbedarf des Lagertanks bei gegebenem Fassungsvermögen gering zu halten, umschließt auch der Außenbehälter 14 mit seiner Seitenwandung 24 den Brandschutzmantel 16 mit geringem Abstand, so daß der Zwischenraum 12 ein geringes Spaltmaß aufweist. Der Brandschutzmantel 16 besteht aus mehreren Mantelsegmenten 38, die unter Umfangserweiterung gegeneinander verschiebbar sind. Wie aus Fig. 2 ersichtlich, sind hierzu vier im Querschnitt rechtwinklig gebogene Mantelsegmente 38 vorgesehen, die sich an Längsrandstreifen 40,40' ihrer einander paarweise zugewandten Schenkel 42 unter Bildung einer im Umriß quadratischen Ummantelung flach überlappen. Zur Anpassung an die Kontur des Innenbehälters 10 sind die aus Stahlblech bestehenden Mantelsegmente 38 an einem unteren Fußabschnitt 44 unter Verringerung der Schenkellänge schräg abgebogen (Fig. 3,4). Es sind im Querschnitt U-förmige Haltebleche 46 vorgsehen, tebleche 46 vorgesehen, die an den oberen und unteren Stirnkanten der Mantelsegmente 38 die sich überlappenden Längsrandstreifen 40,40' stirnseitig umgreifen. Damit läßt sich der Brandschutzmantel 16 auf einfache Weise ohne weitere Verbindungsmittel als selbsthaltende Konstruktion zusammenfügen, wobei die Mantelsegmente 38 in den durch die Haltebleche 46 gebildeten Führungen begrenzt gegeneinander beweglich bleiben.

Ein zur Lecküberwachung des Lagertanks bestimmtes Leckwarngerät 48 weist einen in den Zwischenraum 12 eingreifenden Lecksensor 50 auf, der als Druckfühler ausgebildet ist. Mittels des Leckwarngeräts 48 läßt sich zweckmäßig intermittierend ein Unterdruck in dem Zwischenraum 12 erzeugen, der bei einer Leckage des Innenbehälters 10 oder Undichtigkeit des Außenbehälters 14 rasch ausgeglichen wird. Ein solcher Druckausgleich wird mittels des Druckfühlers 50 erfaßt und über das Leckwarngerät 48 optisch und/oder akustisch angezeigt.

Im Brandfall schmilzt zunächst der Außenbehälter 14 unter externer Hitzeinwirkung ab und legt dabei den selbsttragenden Brandschutzmantel 16 frei. Dieser sorgt vor allem als Strahlungsschild für eine erhebliche Verringerung der auf den Innenbehälter 10 übertragenen thermischen Energie. Bei fortwährender Erwärmung verformt sich zwar der Innenbehälter 10 infolge der abnehmenden Strukturfestigkeit des Kunststoffmaterials unter dem Druck der Flüssigkeitsfüllung. Dabei werden jedoch die Mantelsegmente 38 unter Verringerung der Überlappungsbereiche ihrer Längsrandstreifen 40,40' auseinandergeschoben, so daß die Anpreßkraft des Innenbehälters 10 gegen den Brandschutzmantel 16 gering gehalten wird. Auf diese Weise läßt sich die Wärmeleitung zwischen dem Brandschutzmantel 14 und dem Innenbehälter 10 auch bei längerer Branddauer wirkungsvoll reduzieren.

## Patentansprüche

1. Lagertank für brennbare Flüssigkeiten, insbesondere Heizöl, Altöl, Schmieröl oder Dieselkraftstoff, mit einem mit der Flüssigkeit befüllbaren Innenbehälter (10) aus Kunststoff, einem den Innenbehälter (10) unter Freihaltung eines Zwischenraums (12) aufnehmenden, aus Kunststoff bestehenden Auffangbehälter (14) zur Lecksicherung des Innenbehälters (10) und einem feuerfesten Brandschutzmantel (16), **dadurch gekennzeichnet**, daß der Brandschutzmantel (16) aus einem Wärmestrahlung reflektierenden Blechmaterial als selbsttragende Ummantelung ausgebildet und in dem Zwischenraum (12) zur Abschirmung des Innenbehälters (10) gegen Wärmestrahlung angeordnet ist.

2. Lagertank nach Anspruch 1, **dadurch gekennzeichnet**, daß der Innenbehälter (10) seiner Grundform nach zylindrisch ausgebildet und koaxial mit dem Auffangbehälter (14) angeordnet ist, und daß der Brandschutzmantel (16) den Innenbehälter (10) mantelseitig umschließt.

3. Lagertank nach Anspruch 2, **dadurch gekennzeichnet**, daß der Auffangbehälter (14) topfförmig ausgebildet ist, und daß der Innenbehälter (10) sowie der Brandschutzmantel (16) auf einer Stirnseite stehend in dem Auffangbehälter (14) angeordnet sind.

4. Lagertank nach einem der Ansprüche 1 bis 3, **dadurch gekennzeichnet,** daß der Brandschutzmantel (16) aus Stahlblech ausgebildet ist.

5. Lagertank nach einem der Ansprüche 2 bis 4, **dadurch gekennzeichnet**, daß der Brandschutzmantel (16) aus mehreren sich in Umfangsrichtung zu einer um den Innenbehälter (10) umlaufenden Ummantelung ergänzenden Mantelsegmenten (38) besteht, die unter Umfangserweiterung der Ummantelung gegeneinander verschiebbar sind.

6. Lagertank nach Anspruch 5, **dadurch gekennzeichnet**, daß benachbarte Mantelsegmente (38) des Brandschutzmantels (16) sich an ihren in axialer Richtung des Innenbehälters (10) verlaufenden Längsrandstreifen (40,40') flach gegeneinander anliegend überlappen.

7. Lagertank nach einem der Ansprüche 1 bis 6, **dadurch gekennzeichnet**, daß der Brandschutzmantel (16) vier im Querschnitt rechtwinklige Mantelsegmente (38) aufweist, die sich an den freien Längsrändern ihrer Schenkel (42) unter Bildung einer im Umriß quadratischen oder rechteckigen Ummantelung paarweise überlappen.

8. Lagertank nach einem der Ansprüche 5 bis 7, **dadurch gekennzeichnet**, daß die Mantelsegmente (38) durch Führungselemente (46) in der Überlappungsebene der Längsrandstreifen (40,40') senkrecht zu deren Längsrichtung gegeneinander verschiebbar geführt sind.

9. Lagertank nach Anspruch 8, **dadurch gekennzeichnet**, daß die Führungselemente durch im Querschnitt U-förmige Haltebleche (46) gebildet sind, welche an den oberen und unteren Stirnkanten der Mantelsegmente (38) die sich überlappenden Längsrandstreifen (40,40') stirnseitig umgreifen.

10. Lagertank nach einem der Ansprüche 1 bis 9, **dadurch gekennzeichnet**, daß der Innenbehälter (10) und der Auffangbehälter (14) als Blasformteile vorzugsweise aus Polyethylen ausgebildet sind.

11. Lagertank nach einem der Ansprüche 1 bis 10, **dadurch gekennzeichnet**, daß der Innenbehälter (10), der Brandschutzmantel (16) und der Auffangbehälter (14) eine im Querschnitt quadratische oder rechteckige Zylinderform aufweisen.

12. Lagertank nach einem der Ansprüche 1 bis 11, **dadurch gekennzeichnet**, daß der Innenbehälter (10) und der Auffangbehälter (14) jeweils mehrere in axialer Richtung im Abstand voneinander angeordnete, umlaufende nutförmige Einzüge (26,28) aufweisen.

13. Lagertank nach einem der Ansprüche 1 bis 12, **dadurch gekennzeichnet**, daß der Auffangbehälter (14) unter stoffdichter Begrenzung des Zwischenraums (12) mit dem Innenbehälter (10) verbunden ist, und daß ein Leckwarngerät (48) vorgesehen ist, das einen in den Zwischenraum (12) eingreifenden Lecksensor (50) aufweist.

14. Lagertank nach Anspruch 13, **dadurch gekennzeichnet**, daß das Leckwarngerät (48) Mittel zur Erzeugung eines Unterdrucks in dem Zwischenraum (12) aufweist, und daß der Lecksensor als Druckfühler (50) ausgebildet ist.

## Claims

1. Storage tank for combustible liquids, in particular heating oil, waste oil, lubricating oil or diesel fuel, having an inner container (10) made of plastic which can be filled with the liquid, a collecting container (14), which receives the inner container (10) while keeping an intervening space (12) clear and consists of plastic, for making the said inner container leakproof, and a fireproof fire protection jacket (16), **characterised in that** the said fire protection jacket (16) is constructed, as a self-supporting casing, from a sheet-metal material reflecting heat radiation, and is disposed in the intervening space (12) for the purpose of screening the inner container (10) against heat radiation.

2. Storage tank according to claim 1, **characterised in that** the inner container (10) is of cylindrical construction, as to its basic shape, and is disposed coaxially with the collecting container (14), and that the fire protection jacket (16) encloses the inner container (10) on the convex surface side.

3. Storage tank according to claim 2, **characterised in that** the collecting container (14) is of pot-shaped construction, and that the inner container (10) and also the fire protection jacket (16) are disposed, standing on one end face, in the collecting container (14).

4. Storage tank according to one of claims 1 to 3, **characterised in that** the fire protection jacket (16) is constructed from sheet steel.

5. Storage tank according to one of claims 2 to 4, **characterised in that** the fire protection jacket (16) consists of a number of jacket segments (38) which complement one another in the peripheral direction to form a casing extending round the inner container (10) and which can be displaced in relation to one another, thereby enlarging the periphery of the said casing.

6. Storage tank according to claim 5, **characterised in that** adjoining jacket segments (38) belonging to the fire protection jacket (16) overlap, in such a way as to lie flat against one another, at their longitudinal edge strips (40, 40') which extend in the axial direction of the inner container (10).

7. Storage tank according to one of claims 1 to 6, **characterised in that** the fire protection jacket (16) has four jacket segments (38) which are rectangular in cross-section and which overlap in pairs at the free longitudinal edges of their side pieces (42), thereby forming a casing which is square or rectangular in outline.

8. Storage tank according to one of claims 5 to 7, **characterised in that** the jacket segments (38) are guided by guide elements (46) so as to be displaceable in relation to one another in the plane of overlap of the longitudinal edge strips (40, 40'), perpendicularly to the longitudinal direction thereof.

9. Storage tank according to claim 8, **characterised in that** the guide elements are formed by metal retaining sheets (46) which are U-shaped in cross-section and which engage, at the upper and lower end face edges of the jacket segments (38), round the overlapping longitudinal edge strips (40, 40') at the end faces.

10. Storage tank according to one of claims 1 to 9, **characterised in that** the inner container (10) and the collecting container (14) are constructed, preferably from polyethylene, as blow-moulded parts.

11. Storage tank according to one of claims 1 to 10, **characterised in that** the inner container (10), the fire protection jacket (16) and the collecting container (14) have a cylindrical shape which is square or rectangular in cross-section.

12. Storage tank according to one of claims 1 to 11, **characterised in that** the inner container (10) and the collecting container (14) have, in each case, a number of circumferential groove-shaped indentations (26, 28) disposed at a distance from one another in the axial direction.

13. Storage tank according to one of claims 1 to 12, **characterised in that** the collecting container (14) is connected to the inner container (10) with substance-tight delimitation of the intervening space (12), and that a leak warning appliance (48) is provided which has a leak sensor (50) operating in the intervening space (12).

14. Storage tank according to claim 13, **characterised in that** the leak warning appliance (48) has means for generating a subatmospheric pressure in the intervening space (12), and that the leak sensor is constructed as a pressure transducer (50).

## Revendications

1. Réservoir de stockage pour liquides inflammables, notamment mazout, huiles usées, lubrifiants ou carburant diesel, avec un récipient intérieur (10) en matière plastique, pouvant être rempli de liquide, avec un récipient collecteur (14), réalisé en matière plastique, recevant le récipient intérieur (10) en ménageant un espace intermédiaire (12) et destiné à protéger le récipient intérieur (10) contre les fuites, et avec une enveloppe coupe-feu (16) incombustible, **caractérisé** en ce que l'enveloppe coupe-feu (16) est réalisée sous forme d'enrobage autoporteur constitué de tôle réfléchissant le rayonnement thermique, et est disposée dans l'espace intermédiaire (12) afin de protéger le récipient intérieur (10) contre le rayonnement thermique.

2. Réservoir de stockage selon la revendication 1, **caractérisé** en ce que le récipient intérieur (10) est réalisé avec une forme de base cylindrique et est disposé coaxialement au récipient collecteur (14), et en ce que l'enveloppe coupe-feu (16) entoure le récipient intérieur (10) sur sa face d'enveloppe.

3. Réservoir de stockage selon la revendication 2, **caractérisé** en ce que le récipient collecteur (14) est réalisé en forme de pot, et en ce que le récipient intérieur (10) ainsi que l'enveloppe coupe-feu (16) sont disposés dans le récipient collecteur (14) en étant dressés sur une face frontale.

4. Réservoir de stockage selon une des revendications 1 à 3, **caractérisé** en ce que l'enveloppe coupe-feu (16) est réalisée en tôle d'acier.

5. Réservoir de stockage selon une des revendications 2 à 4, **caractérisé** en ce que l'enveloppe coupe-feu (16) est constituée de plusieurs segments d'enveloppe (38), qui se complètent en direction circonférentielle en un enrobage entourant le récipient intérieur (10), et qui peuvent se déplacer les uns par rapport aux autres en élargissant la circonférence de l'enrobage.

6. Réservoir de stockage selon la revendication 5, **caractérisé** en ce que des segments d'enveloppe (38) voisins de l'enveloppe coupe-feu (16) se chevauchent en s'appliquant à plat l'un contre l'autre sur leurs bandes de bords longitudinaux (40, 40') s'étendant dans la direction axiale du récipient intérieur (10).

7. Réservoir de stockage selon une des revendications 1 à 6, **caractérisé** en ce que l'enveloppe coupe-feu (16) présente quatre segments d'enveloppe (38) à section en angle droit, qui se chevauchent par paires sur les bords longitudinaux libres de leurs branches (42) en formant un enrobage de contour carré ou rectangulaire.

8. Réservoir de stockage selon une des revendications 5 à 7, **caractérisé** en ce que les segments d'enveloppe (38) sont guidés en déplacement relatif perpendiculairement à leur direction longitudinale par des éléments de guidage (46) dans le plan de chevauchement des bandes de bords longitudinaux (40, 40').

9. Réservoir de stockage selon la revendication 8, **caractérisé** en ce que les éléments de guidage sont formés par des tôles de maintien (46) à section en forme de U qui, aux arêtes frontales supérieures et inférieures des segments d'enveloppe (38), s'engagent frontalement autour des bandes de bords longitudinaux (40,40') qui se chevauchent.

10. Réservoir de stockage selon une des revendications 1 à 9, **caractérisé** en ce que le récipient intérieur (10) et le récipient collecteur (14) sont réalisés sous forme de pièces moulées par soufflage, de préférence en polyéthylène.

11. Réservoir de stockage selon une des revendications 1 à 10, **caractérisé** en ce que le récipient intérieur (10), l'enveloppe coupe-feu (16) et le récipient collecteur (14) présentent une forme cylindrique à section carrée ou rectangulaire.

12. Réservoir de stockage selon une des revendications 1 à 11, **caractérisé** en ce que le récipient intérieur (10) et le récipient collecteur (14) présentent chacun plusieurs renfoncements (26, 28) entourants en forme de rainures, disposés à distance entre eux en direction axiale.

13. Réservoir de stockage selon une des revendications 1 à 12, **caractérisé** en ce que le récipient collecteur (14) est relié au récipient intérieur (10) avec délimitation à l'épreuve des substances de l'espace intermédiaire (12), et en ce qu'il est prévu un appareil avertisseur de fuites (48), qui présente un détecteur de fuites (50) intervenant dans l'espace intermédiaire (12).

14. Réservoir de stockage selon la revendication 13, **caractérisé** en ce que l'appareil avertisseur de fuites (48) présente des moyens pour produire une dépression dans l'espace intermédiaire (12), et en ce que le détecteur de fuites est conçu comme capteur de pression (50).
